# EUROPÄISCHE PATENTSCHRIFT

(11) **EP 2 388 141 B1**
(45) Veröffentlichungstag und Bekanntmachung des Hinweises auf die Patenterteilung: **24.08.2016**
(21) Anmeldenummer: 11004186.0
(22) Anmeldetag: 20.05.2011
(51) Int. Cl.: B41F 13/28, B41F 13/32, B41F 13/36, B41F 13/44

(54) **Verarbeitungsmaschine mit wenigstens einer Druckeinheit**
Processing machine with at least one print unit
Machine de traitement dotée au moins d'une unité d'impression

(30) Priorität: 21.05.2010 DE 102010021249; 06.05.2011 DE 102011100758
(43) Veröffentlichungstag der Anmeldung: 23.11.2011
(73) Patentinhaber: Stichting Beheer octrooien MPS/Goebel, 6942 GT Didam (NL)
(72) Erfinder: Tritsch Fritz, 64385 Reichelsheim (DE)
(74) Vertreter: Brötz, Helmut

(56) Entgegenhaltungen:
- WO-A1-2004/103707
- DE-A1-102007 017 097
- DE-T2- 60 008 196

## Beschreibung

Die Erfindung betrifft eine Verarbeitungsmaschine mit wenigstens einer Druckeinheit. Eine derartige Druckeinheit ist vorzugsweise als eine ein Bahnmaterial verarbeitende Offsetdruckeinheit ausgebildet.

Bei ein Bahnmaterial verarbeitenden Verarbeitungsmaschinen ist es zum Einstellen eines jeweiligen Druckformats bekannt, einzelne Zylinder einer Druckeinheit oder die komplette Druckeinheit auszutauschen bzw. zu positionieren.

US 3,611,924 A offenbart eine derartige Druckeinheit mit einem Plattenzylinder, einem Gummituchzylinder und einem Gegendruckzylinder innerhalb einer ein Bahnmaterial verarbeitenden Rollenoffsetdruckmaschine. Der Plattenzylinder der Druckeinheit ist in seiner Achsposition ortsfest gelagert und kann über einen im Wesentlichen horizontal angeordneten Schlitz im Seitengestell aus einer Achsposition entfernt bzw. gegen einen weiteren Plattenzylinder ausgetauscht werden. Der Gummituchzylinder ist mit seiner Achsposition in einer Schwinge endseitig austauschbar gelagert, wobei die Schwinge selbst am anderen Ende in einem ortsfesten Drehgelenk am Seitengestell gelagert ist. Der Gummituchzylinder kann zum Plattenzylinder in oder au0er Anlagekontakt gebracht werden. Hierzu ist die Lagerung exzentrisch ausgeführt und die Schwinge selbst ist mittels eines antreibbaren, formschlüssigen Getriebes im Drehgelenk schwenkbar. Der Gegendruckzylinder ist ortsfest im Seitengestell gelagert und das Bahnmaterial umschlingt in einem Kreissektor die Mantelfläche des Gegendruckzylinders. Mittels der Austauschbarkeit von
Plattenzylinder sowie Gummituchzylinder ist der Einsatz von Zylindern mit unterschiedlichen Durchmessern möglich, um unterschiedliche Druckformate bzw. Formatlängen verarbeiten zu können.

Aus DE 10 2007 017 097 A1 ist ein Druckzylinder-Wechselsystem für drucklängenveränderbare Druckwerke in einer Vollrotations-Druckmaschine bekannt. Es wird vorgeschlagen, dass die Druckzylinder an Schwenkhebeln gelagert sind, die ihrerseits an Lagerplatten gelagert sind. Es wird beschrieben, dass derartige Druckzylinder-Wechselsysteme als Kassetten-Einschub-Systeme eines Drucksystems ausgebildet sein können, die sich an einer Druckmaschine in jede Druckwerkstation einsetzen lassen. Aus DE 600 08196 T2 ist eine Vorrichtung zum auswechselbaren Halten und Positionieren des Druckzylinders in einer Offsetdruckmaschine bekannt.

Der Erfindung liegt die Aufgabe zu Grunde, eine Verarbeitungsmaschine der eingangs genannten Art derart zu verbessern, dass in wenigstens einer Druckeinheit unterschiedliche Druckformate verarbeitet werden können.

Die Aufgabe wird durch den Gegenstand von Anspruch 1 gelöst. Weiterbildungen ergeben sich aus den abhängigen Ansprüchen.

Gemäß einem ersten Aspekt der Erfindung ermöglicht dies, dass lediglich die ein Beschichtungsmedium, beispielsweise Farbe, Lack oder Klebstoff, führenden Zylinder, speziell der Druckformzylinder sowie der Übertragungszylinder, bevorzugt formatabhängig auswechselbar oder austauschbar in der ein Bahnmaterial verarbeitenden Druckeinheit angeordnet sind. Die weiteren Lagerungen sowie die Mittel zum Betätigen und Positionieren können in der jeweiligen Druckeinheit bei einem Wechsel des Druckformats verbleiben. Die Lagerungen sind bei Bedarf freilegbar und/ oder trennbar ausgebildet, so dass ein radiales und/ oder axiales Austauschen oder Auswechseln von Druckformzylinder und/oder Übertragungszylinder oder einer Hülse
(Sleeve) auf dem jeweiligen Zylinder realisierbar ist. Dabei kann ein derartiger Zylinder bzw. eine Hülse durch einen Zylinder bzw. Hülse desselben oder eines abweichenden Druckformats ersetzt werden. Die bei einem Wechsel des Druckformats bekanntlich anfallenden Rüstzeiten können in vorteilhafter Weise spürbar reduziert werden.

Gemäß einem zweiten Aspekt besteht die Möglichkeit, dass eine Druckeinheit bzw. die Verarbeitungsmaschine im Wesentlichen eine horizontale Bahnführung des Bahnmaterials aufweist. Bei einem Wechsel des Druckformats in einer Druckeinheit kann die horizontale Bahnführung beibehalten werden. Je nach in einer Druckeinheit eingesetztem Durchmesser des Druckformzylinders und/oder des Übertragungszylinders oder einer sonstigen Anpassung der Achsabstände der relevanten Zylinder kann die jeweilige horizontale Bahnführung in jeweils einer unterschiedlichen Ebene erfolgen. Von Vorteil ist bei der horizontalen Bahnführung, dass am jeweiligen Gegendruckzylinder das Bahnmaterial nicht in einem Kreissektor die Mantelfläche des Gegendruckzylinders umschlingt und somit keine zusätzlichen Walzen für die Bahnführung, beispielsweise zwischen zwei benachbarten Druckeinheiten, erforderlich sind.

Ein dritter Aspekt ergibt sich daraus, dass mehrere erfindungsgemäße, vorzugsweise im Wesentlichen baugleiche Druckeinheiten in Förderrichtung des Bahnmaterials angeordnet sein können. Bei der Anordnung von mehreren derartigen Druckeinheiten in der Verarbeitungsmaschine kann die horizontale Bahnführung zwischen den Druckeinheiten in einer Ebene oder mehreren Ebenen erfolgen. Von Vorteil ist dabei, dass keine Zwischentrocknung des bedruckten, lackierten oder mit Klebstoff beschichteten Bahnmaterials zwischen den benachbarten Druckeinheiten erforderlich ist. Im Mehrfarbendruck ist diese Betriebsweise unter dem Begriff "Naß-in-Naß-Druck" bekannt. Bevorzugt kann eine Endtrocknung nach der in Förderrichtung des Bahnmaterials letzten Druckeinheit für das Bahnmaterial vorgesehen sein.

Die Erfindung soll an einem Ausführungsbeispiel näher erläutert werden. Dabei zeigen schematisch:
- Fig. 1: eine Druckeinheit in erster Ausbildung.

Eine Druckeinheit in einer Verarbeitungsmaschine umfasst zumindest drei antreibbare Zylinder 1, 2, 3 welche durch einen Druckformzylinder 1, einen Übertragungszylinder 2 und einen Gegendruckzylinder 3 gebildet sind. Bevorzugt ist jeder der Zylinder 1, 2, 3 eigenmotorisch mit einem Einzelantrieb verbunden. Die Verarbeitungsmaschine umfasst weiterhin eine Maschinensteuerung mit der u. a. die Einzelantriebe schaltungstechnisch sowie signaltechnisch in Wirkverbindung sind. Bevorzugt umfasst eine derartige Verarbeitungsmaschine mehrere Druckeinheiten, welche vorzugsweise baugleich ausgebildet sind.

Der erste Zylinder 1, nachstehend als Druckformzylinder 1 bezeichnet, weist eine ortsfeste Achsposition 1.1 auf und ist in dieser Achsposition 1.1 in einer ersten Lagerung 10 auswechselbar oder austauschbar gegen einen weiteren Zylinder (Druckformzylinder 1') gelagert. Eine derartige erste Lagerung 10 des Druckformzylinders 1 ist jeweils beidseitig an je einem Seitengestell der Verarbeitungsmaschine bzw. einer Druckeinheit angeordnet. Bevorzugt ist der Druckformzylinder 1 jeweils endseitig, beispielsweise mit je einem endseitig angeordneten Achszapfen, in der jeweiligen ersten Lagerung 10 aufgenommen. Der Druckformzylinder 1 kann beispielsweise eine plattenförmige oder eine hülsenförmige Druckform auf seiner Mantelfläche tragen.

Dem Druckformzylinder 1 ist in an sich bekannter Weise ein Farbwerk und gegebenenfalls ein Feuchtwerk in Wirkverbindung zugeordnet.

Der Druckformzylinder 1 ist weiterhin mit dem zweiten Zylinder 2, nachstehend als Übertragungszylinder 2 bezeichnet, in Wirkverbindung und der Übertragungszylinder 2 ist wiederum mit dem dritten Zylinder 3, nachstehend als Gegendruckzylinder 3 bezeichnet, in Wirkverbindung.

Der Übertragungszylinder 2 kann beispielsweise ein plattenförmiges oder ein hülsenförmig angeordnetes Gummituch auf seiner Mantelfläche tragen und stellt somit beispielsweise einen Gummituchzylinder dar.

Zwischen dem Übertragungszylinder 2 und dem benachbart angeordneten Gegendruckzylinder 3 ist in einem Spalt bzw. Druckspalt ein Bahnmaterial 13 in Förderrichtung geführt.

Die Druckeinheit gemäß Fig. 1 umfasst je eine endseitig in einem Drehgelenk 5 an je einem Seitengestell der Druckeinheit gelagerte Schwinge 4. Am anderen Ende der Schwinge 4 trägt jede Schwinge 4 eine zweite Lagerung 11 für die Aufnahme eines auswechselbaren oder austauschbaren Zylinders 2, speziell eines Übertragungszylinders 2. Beispielsweise kann hierzu wenigstens eine Lagerung 11 freilegbar und/oder trennbar ausgebildet sein, so dass ein radiales und/oder axiales Austauschen oder ein entsprechendes Auswechseln des Übertragungszylinders 2 oder einer auf dem Übertragungszylinder 2 angeordneten Hülse (Sleeve) realisierbar ist. Die jeweilige zweite Lagerung 11 kann innerhalb jeder Schwinge 4 lageveränderbar ausgebildet sein. Beispielsweise kann die jeweilige Lagerung 11 als Exzenterlagerung ausgebildet sein.

Die jeweilige Schwinge 4 ist mit Mitteln zum Betätigen
(Betätigungseinrichtungen) und zum Positionieren (Positioniereinrichtungen) der Schwinge 4, beispielsweise einem antreibbaren, formschlüssigen Getriebe, gekoppelt. Jede Schwinge 4 kann synchron oder separat betätigt oder positioniert werden.

Beispielsweise kann zum Austauschen bzw. Auswechseln eines Übertragungszylinders 2 bzw. einer Hülse eine der Schwingen 4 in der vorgesehenen Position positioniert verbleiben während die andere Schwinge 4 um den Drehpunkt des Drehgelenkes 5 bewegbar ist.

Die Druckeinheit umfasst ferner je eine, am Seitengestell angeordnete Exzenterlagerung 17 für die beidseitige Aufnahme eines weiteren Zylinders 3, nämlich eines Gegendruckzylinders 3. Eine Lagerung 12 (dritte Lagerung 12) in der Exzenterlagerung 17 kann zentrisch ausgebildet sein. Die jeweilige Exzenterlagerung 17 ist mit Mitteln zum Betätigen (Betätigungseinrichtungen) und Positionieren (Positioniereinrichtungen) des Gegendruckzylinders 3 gekoppelt.

In einer Ausbildung einer Druckeinheit kann das Drehgelenk 5 der jeweiligen Schwinge 4 in einer Position 14 an jeweils einem Seitengestell der Druckeinheit angeordnet sein. In dieser Position 14 nimmt jede Schwinge 4 den Übertragungszylinder 2 beidseitig in der zweiten Lagerung 11 auf. Dabei kann die Lagerung 11 jeder Schwinge 4 zum Auswechseln oder Austausch des Übertragungszylinders 2 gegen einen weiteren Übertragungszylinder 2' bevorzugt freilegbar oder trennbar sein.

Die Drehgelenke 5 der Schwingen 4 sind stets fluchtend angeordnet, so dass getriebetechnisch ein Drehgelenk 5 vorliegt.

Fig. 1 zeigt beispielhaft eine Ausbildung einer Druckeinheit mit einem Druckformzylinder 1, einem Übertragungszylinder 2 und einem Gegendruckzylinder 3, welche hier für die Verarbeitung des kleinsten Druckformats vorbereitet sind.

Der in der festen Achsposition 1.1 angeordnete Druckformzylinder 1 zeigt diesen mit einem kleinsten Druckformzylinderdurchmesser 1.3, welcher somit für das kleinste Druckformat (kleinste Drucklänge) ausgelegt ist.

Der in Wirkverbindung stehende, benachbarte Übertragungszylinder 2 weist einen kleinsten Übertragungszylinderdurchmesser 2.4 auf, welcher somit für das kleinste Druckformat (kleinste Drucklänge) ausgelegt ist.

Der mit dem benachbarten Übertragungszylinder 2 in Wirkverbindung stehende Gegendruckzylinder 3 ist innerhalb der Druckeinheit, unterhalb des Übertragungszylinders 2 in einer ersten Achsposition 3.1 angeordnet.

Bezogen auf einen Gegendruckzylinder 3 mit einem definierten Durchmesser sind der Druckformzylinder 1 sowie der Übertragungszylinder 2 in dieser Darstellung beispielhaft für die Verarbeitung des kleinsten Druckformats mit gleichen Durchmessern ausgebildet. Bei der Verarbeitung des minimalen Druckformats wird das Bahnmaterial im höchsten Bahnlauf 8 der Druckeinheit geführt, d.h. in Förderrichtung des Bahnmaterials auf einer Ebene I geführt. Diese Ebene I stellt die maximale Bahnlaufhöhe in der Druckeinheit dar und ist im Wesentlichen horizontal angeordnet.

Die jeweilige Schwinge 4 ist dabei in der Druckeinheit in der oberen Position angeordnet und nimmt dabei den Übertragungszylinder 2 in einer ersten Achsposition 2.1 in je einer zweiten Lagerung 11 auf. Der Gegendruckzylinder 3 ist ebenso innerhalb der Druckeinheit, speziell der jeweiligen Exzenterlagerung 17, zur Ebene I gerichtet angeordnet und ist in der ersten Achsposition 3.1 in je einer dritten Lagerung 12 angeordnet.

Je nach zu verarbeitenden Druckformat kann der Druckformzylinder 1 auch einen größten Druckformzylinderdurchmesser aufweisen (hier nicht gezeigt). Ebenso kann je nach zu verarbeitenden Druckformat der Übertragungszylinder 2 einen größten Übertragungszylinderdurchmesser aufweisen (hier nicht gezeigt). Zwischen den unterschiedlichen Druckformzylinderdurchmessern sowie den unterschiedlichen Übertragungszylinderdurchmessern können weitere Zylinderdurchmesser bei Druckformzylindern 1 und Übertragungszylindern 2 eingesetzt werden. Dabei ist die Achsposition 1.1 des Druckformzylinders 1 stets unveränderbar, die Achsposition 2.1 des Übertragungszylinder 2 ist mittels der Schwinge 4 und die Achsposition 3.1 des Gegendruckzylinders 3 ist mittels der Exzenterlagerung 17 bzw. Lagerung 12 veränderbar.

Zur Realisierung der jeweiligen Achsposition 2.1 bzw. weiterer Achspositionen ist jede Schwinge 4 mit Mitteln zum synchronen oder separaten Betätigen, d.h. Schwenken und Positionieren um den Drehpunkt des Drehgelenkes 5 auf einer Kreisbahn 6 bewegbar. Beispielsweise können diese Mittel mit der jeweiligen Schwinge 4 formschlüssig gekoppelte, antreibbare Mechanismen sein. Dabei kann der Gegendruckzylinder 3 ebenso zwischen der ersten Achsposition 3.1 und weiteren Achspositionen im Rahmen der Exzentrizität (Exzenterlagerung 17) bewegbar und positionierbar sein.

Die hier beispielhaft angeführte Ebene I stellt im Wesentlichen die horizontale Bahnlaufhöhe dar. Je nach Betriebsweise der entsprechenden Druckeinheit kann die Bahnlaufhöhe auf weiteren Ebenen für das jeweilige Bahnmaterial realisierbar sein.

Die jeweilige dritte Lagerung 12 für die Aufnahme eines dritten Zylinders 3, hier als Gegendruckzylinder 3, ist in der jeweiligen Exzenterlagerung 17 angeordnet und die Exzenterlagerung 17 ist jeweils mit Mitteln zum Betätigen und Positionieren gekoppelt.

### Bezugszeichenliste

- 1: - Druckformzylinder
- 1.1: - Achsposition Druckformzylinder
- 1.2: -
- 1.3: - kleinster Druckformzylinderdurchmesser
- 2: - Übertragungszylinder
- 2.1: - erste Achsposition Übertragungszylinder (kleinster Zylinderdurchmesser)
- 2.2: -
- 2.3: -
- 2.4: - kleinster Übertragungszylinderdurchmesser
- 3: - Gegendruckzylinder
- 3.1: - erste Achsposition Gegendruckzylinder (kleinstes Druckformat)
- 3.2: -
- 4: - Schwinge
- 5: - Drehgelenk
- 6: - Kreisbahn
- 7: -
- 8: - höchster Bahnlauf (kleinstes Druckformat)
- 9: -
- 10: - erste Lagerung
- 11: - zweite Lagerung
- 12: - dritte Lagerung
- 13: - Bahnmaterial
- 14: - Position
- 15: -
- 16: -
- 17: - Exzenterlagerung
- I: - Ebene

## Patentansprüche

1. Verarbeitungsmaschine mit wenigstens einer Druckeinheit, umfassend zumindest drei antreibbare Zylinder (1, 2 3), wobei ein erster Zylinder (1) eine ortsfeste Achsposition (1.1) aufweist und in dieser Achsposition (1.1) auswechselbar oder austauschbar in je einer ersten Lagerung (10), welche an je einem Seitengestell der Druckeinheit angeordnet ist, gelagert ist, wobei je eine Schwinge (4) in einem Drehgelenk (5) endseitig gelagert ist und am anderen Ende jeder Schwinge (4) eine jeweils zweite Lagerung (11) zur Aufnahme eines zweiten Zylinders der Druckeinheit angeordnet ist und die jeweilige Schwinge (4) mit Mitteln zum Betätigen und Positionieren der Schwinge (4) um den Drehpunkt des Drehgelenks (5) gekoppelt ist, wobei jede, im Drehgelenk (5) an je einem Seitengestell der Druckeinheit gelagerte Schwinge (4) synchron oder separat betätigt oder positioniert werden kann, wobei jeweils eine dritte Lagerung (12) für die Aufnahme eines dritten Zylinders (3) exzentrisch bewegbar, gestellseitig in jeweils einer Exzenterlagerung (17) angeordnet ist, und wobei jede dritte Lagerung (12) jeweils mit Mitteln zum Betätigen und Positionieren gekoppelt ist, wobei der dritte Zylinder (3) als Gegendruckzylinder (3) ausgebildet ist.

2. Verarbeitungsmaschine nach Anspruch 1, **dadurch gekennzeichnet, dass** das Drehgelenk (5) der jeweiligen Schwinge (4) in einer Position (14) und die Exzenterlagerung (17) in einer ersten ortsfesten Position jeweils angeordnet sind und in der jeweiligen Lagerung (11) der Schwinge (4) als zweiter Zylinder (2) ein Übertragungszylinder (2) aufgenommen ist und in der jeweiligen Lagerung (12) der Exzenterlagerung (17) als dritter Zylinder (3) ein Gegendruckzylinder (3) aufgenommen ist.

3. Verarbeitungsmaschine nach Anspruch 1 und 2, **dadurch gekennzeichnet, dass** die jeweilige Lagerung (11) der jeweiligen Schwinge (4) zum Auswechseln oder Austausch des Übertragungszylinders (2) freilegbar ist.

4. Verarbeitungsmaschine nach Anspruch 1, **dadurch gekennzeichnet, dass** jeder Zylinder (1, 2, 3) eigenmotorisch mit einem Einzelantrieb verbunden ist und die Einzelantriebe mit einer Maschinensteuerung schaltungs- und signaltechnisch in Wirkverbindung sind.

## Claims

1. Processing machine comprising at least one printing unit, comprising at least three drivable cylinders (1, 2, 3), wherein a first cylinder (1) has a stationary axis position (1.1) and is mounted in this axis position (1.1) in an associated first bearing arrangement (10), which is arranged on an associated side frame of the printing unit, so as to be replaceable or exchangeable, wherein one end of an associated link (4) is arranged in a pivot joint (5) and in each case a second bearing arrangement (11) for receiving a second cylinder of the printing unit is arranged at the other end of each link (4), and each link (4) is coupled to means for actuating and positioning the link (4) about the centre of rotation of the pivot joint (5), wherein each link (4) mounted in the pivot joint (5) on an associated side frame of the printing unit can be actuated or positioned synchronously or separately, wherein in each case a third bearing arrangement (12) for receiving a third cylinder (3) is arranged so as to be movable eccentrically on the frame in an eccentric bearing arrangement (17) in each case, and wherein each third bearing arrangement (12) is coupled to respective actuating and positioning means, wherein the third cylinder (3) is in the form of an impression cylinder (3).

2. Processing machine according to claim 1, **characterised in that** the pivot joint (5) of each link (4) is arranged in a position (14) and each eccentric bearing arrangement (17) is arranged in a first stationary position, and a transfer cylinder (2) acting as the second cylinder (2) is received in each bearing arrangement (11) of the link (4) and an impression cylinder (3) acting as the third cylinder (3) is received in each bearing arrangement (12) of the eccentric bearing arrangement (17).

3. Processing machine according to claims 1 and 2, **characterised in that** each bearing arrangement (11) of each link (4) can be exposed in order to replace or exchange the transfer cylinder (2).

4. Processing machine according to claim 1, **characterised in that** each cylinder (1, 2, 3) is connected to an individual drive in an independently motor-driven manner and the individual drives are operatively connected to a machine control means for switching and signalling.

## Revendications

1. Machine de traitement pourvue d'au moins une unité d'impression, comprenant au moins trois cylindres (1, 2, 3) aptes à être entraînés, dans lequel le premier cylindre (1) présente une position d'axe fixe (1.1) et est supporté dans cette position d'axe (1.1) de manière à être remplaçable ou échangeable à chaque fois dans un premier palier (10) agencé chacun à un châssis latéral de l'unité d'impression, dans lequel à chaque fois un bras oscillant (4) est monté par une extrémité dans une articulation pivotante (5) et à l'autre extrémité de chaque bras oscillant (4) est agencé respectivement un deuxième palier (11) pour supporter un deuxième cylindre de l'unité d'impression et chaque bras oscillant (4) est couplé autour du point de pivotement de l'articulation pivotante (5) avec des moyens d'actionnement et de positionnement du bras oscillant (4), dans lequel chaque bras oscillant (4) qui est monté dans une articulation pivotante (5) supportée à chaque fois par un châssis latéral de l'unité d'impression, est apte à être actionné ou positionné de manière synchrone ou séparée, dans lequel à chaque fois un troisième palier (12) recevant un troisième cylindre (3), est agencé dans un palier excentrique (17) respectif côté châssis de manière à être déplaçable de façon excentrique, et dans lequel chaque troisième palier (12) est couplé avec des moyens d'actionnement et de positionnement, dans lequel le troisième cylindre (3) est conçu en tant que cylindre de contre-pression (3).

2. Machine de traitement selon la revendication 1, **caractérisée en ce que** l'articulation pivotante (5) de chaque bras oscillant (4) et le palier excentrique (17) sont à chaque fois agencés dans une position (14), respectivement dans une première position fixe et un cylindre de transfert (2) est reçu en tant que deuxième cylindre (2) dans le palier respectif (11) des bras oscillants (4) et un cylindre de contre-pression (3) est reçu en tant que troisième cylindre dans le palier respectif (12) du palier excentrique (17).

3. Machine de traitement selon la revendication 1 ou 2, **caractérisée en ce que** le palier respectif (11) de chaque bras oscillant (4) peut être dégagé pour remplacer ou échanger le cylindre de transfert (2).

4. Machine de traitement selon la revendication 1, **caractérisée en ce que** chaque cylindre (1, 2, 3) est relié avec un entrainement individuel à un moteur propre et les entrainements individuels sont en liaison fonctionnelle de commande et de signalisation avec un circuit de commande de la machine.
